# EUROPÄISCHE PATENTSCHRIFT

(11) **EP 2 794 123 B1**
(45) Veröffentlichungstag und Bekanntmachung des Hinweises auf die Patenterteilung: **02.10.2019**
(21) Anmeldenummer: 12806507.5
(22) Anmeldetag: 21.12.2012
(51) Int. Cl.: B05C 17/01, B05C 17/005

(54) **APPLIKATIONSSYSTEM, AKKUBETRIEBENES APPLIKATIONSGERÄT UND VERFAHREN ZUR HERSTELLUNG EINER VERKLEBUNG**
APPLICATION SYSTEM, BATTERY POWERED APPLICATION DEVICE AND PROCESS FOR BONDING
SYSTÈME D'APPLICATION, APPAREIL D'APPLICATION FONCTIONNANT SUR BATTERIE ET PROCÉDÉ DE FABRICATION D'UN COLLAGE

(30) Priorität: 21.12.2011 EP 11194948
(43) Veröffentlichungstag der Anmeldung: 29.10.2014
(73) Patentinhaber: Sika Technology AG, 6340 Baar (CH)
(72) Erfinder: BUCK, Manuel, CH-5412 Gebenstorf (CH); TOBLER, David, CH-8406 Winterthur (CH); MAIWALD, Dana, CH-8006 Zürich (CH); SCHMIDER, Martin, 22303 Hamburg (DE)
(74) Vertreter: Sika Patent Attorneys
(86) Internationale Anmeldenummer: PCT/EP2012/076775
(87) Internationale Veröffentlichungsnummer: WO 2013/093061

(56) Entgegenhaltungen:
- WO-A1-2008/076941
- DE-A1-102006 038 897
- DE-C1- 10 164 385
- US-A- 5 545 460

## Beschreibung

### Technisches Gebiet

Die Erfindung betrifft ein Applikationssystem für Zweikomponentenstoffe, welches eine in einer ersten Verpackungseinheit aufgenommene erste Komponente und eine in einer zweiten Verpackungseinheit aufgenommene zweite Komponente umfasst. Sie betrifft des Weiteren ein Applikationsgerät für ein solches System und ein Verfahren zur Herstellung einer Verklebung und/oder Abdeckung aus Zweikomponentenstoffen.

### Stand der Technik

Die Verarbeitung von Zweikomponentenstoffen zur Herstellung von Klebverbindungen und/oder Abdichtungen ist auf den verschiedensten Gebieten der Technik seit langem bekannt und tägliche Praxis. Für die verschiedenen, sich hinsichtlich der Praxisanforderungen teils ganz erheblich unterscheidenden Einsatzgebiete wurden verschiedenartige Verpackungs-Konfigurationen für die Komponenten des Systems und hieran angepasste Applikationsgeräte entwickelt.

Im industriellen Einsatzbereich dominieren koordinatengesteuerte Anlagen, bei denen vorrangig Pumpen bzw. pneumatische Fördereinrichtungen zum Austreiben der Systemkomponenten aus den jeweiligen Verpackungseinheiten benutzt werden. Derartige Anlagen eignen sich nur bedingt für die Kleinserienproduktion und grundsätzlich nicht für den Handwerksbereich.

Im Handwerksbereich, etwa bei der bauseitigen Herstellung von Verklebungen bzw. Abdichtungen oder bei der Fahrzeugersatzverglasung, dominierten früher handbetriebene Applikationsgeräte, und seit einigen Jahren gibt es netz- und akkubetriebene Geräte. Diese haben den kraftraubenden Austreibvorgang für den Handwerker wesentlich erleichtert und den Einsatz größerer Packungen mit entsprechenden Austreibkräften überhaupt erst möglich gemacht, der Einsatzbereich ist aber begrenzt.

Bestimmte Einschränkungen im Handwerksbereich ergeben sich auch aus der chemischen Zusammensetzung bekannter Zweikomponentenstoffe und den hiermit zusammenhängenden physikochemischen Parametern und Verarbeitungsbedingungen. So lassen sich Systeme mit sehr hohen Mengenverhältnissen der einzelnen Komponenten - wie beispielsweise 30:1 oder höher - mit bekannten Geräten nur schwer hinreichend exakt mischen. Bestimmte System haben zumindest bei niedrigen Temperaturen von wenigen Grad Celsius, die aber im handwerklichen Einsatz durchaus beherrscht werden müssen, so hohe Viskosität bzw. Zähigkeit, dass ihr Austreiben aus den Verpackungen nur mit großem Kraftaufwand oder Stromverbrauch möglich ist. Des Weiteren ist bei bestimmten bekannten Systemen die zulässige "offene Zeit" (Topfzeit) zu kurz und/oder die sog. "sichere Wegfahrzeit" (im Bereich der Fahrzeugersatzverglasung), insbesondere bei niedrigen Temparaturen, ungünstig lang.

Von der Anmelderin wurden daher Systeme aus einer feucht-reaktiven Zusammensetzung und einer in wesentlich geringerem Anteil beizumischenden Härter-Komponente entwickelt. Diese Systeme erfüllen wichtige Praxisanforderungen in hervorragender Weise.

Zum Stand der Technik wird im Übrigen hingewiesen auf die WO 2008/076941 A1, US 5,545,460 A, DE 10 2006 038897 A1 sowie DE 101 64 385 C1.

### Darstellung der Erfindung

Es ist Aufgabe der Erfindung, ein für den handwerklichen Einsatz besonders geeignetes Applikationssystem für Zweikomponentenstoffe des zuletzt genannten Typs sowie ein hierfür geeignetes Applikationsgerät und schließlich ein entsprechendes vorteilhaftes Verfahren zur Herstellung einer Verklebung und/oder Abdichtung bereitzustellen.

Diese Aufgabe wird in ihrem Systemaspekt durch ein Applikationssystem gemäß Anspruch 1, in einem Vorrichtungsaspekt durch ein akkubetriebenes Applikationsgerät mit den Merkmalen des Anspruchs 10 und in ihrem Verfahrensaspekt durch ein Verfahren mit den Merkmalen des Anspruchs 5 gelöst. Zweckmäßige Fortbildungen des Erfindungsgedankens sind Gegenstand der jeweiligen abhängigen Ansprüche.

In dem vorgeschlagenen Applikationssystem wird ein dynamischer Mischer eingesetzt, der bevorzugt mindestens eines der folgenden Merkmale aufweist: mindestens ein Anstichelement zum Öffnen der ersten und/oder zweiten Verpackungseinheit, zwei Vormischkammern und einen zum Bewirken eines Vorschubs in Verbindung mit dem Mischvorgang ausgebildeten Rotor mit Rotorblättern. Bevorzugt weist der Mischer diese Merkmale in Kombination auf.

Die erste Verpackungseinheit ist ein Schlauchbeutel, und die zweite Verpackungseinheit ist eine Kartusche mit starrer Wandung. In weiterer Ausgestaltung sind die erste und zweite Verpackungseinheit fest miteinander verbunden, und noch weiter sind mehrere Mischer in einer von der Kombination aus erster und zweiter Verpackungseinheit getrennten Verpackung aufgenommen. Dies trägt dem Umstand Rechnung, dass bei praxisüblichen Packungsgrößen die vollständige Verarbeitung des Packungsinhalts der beiden Komponenten üblicherweise in mehreren zeitlich beabstandeten Prozessen erfolgt und zu Beginn eines neuen Verarbeitungsprozesses ein neuer Mischer zum Einsatz kommen muss.

Mit der Erfindung wird weiterhin ein Applikationsgerät mit Akku- bzw. Batteriebetrieb vorgeschlagen, welches neben einer Halterung zur Aufnahme der speziell gestalteten Verpackungseinheiten der Systemkomponenten einen elektrischen Antrieb mit Akku-Stromversorgung zum koordinierten Austreiben der feucht-härtenden Zusammensetzung aus der ersten Verpackungseinheit und der Härter-Komponente aus der zweiten Verpackungseinheit sowie Mittel zum Antrieb eines in das Applikationsgerät im Gebrauchszustand eingesetzten dynamischen Mischers aufweist. Der die Flexibilität des Einsatzes bekannter Applikationsgeräte verringernde und die Handhabung in bestimmten Situationen erschwerende Netzanschluss entfällt hierbei.

Die Halterung des Applikationsgerätes ist eine erste Kartuschenaufnahmevorrichtung, welche zur Aufnahme einer als Schlauchbeutel ausgebildeten ersten Verpackungseinheit ausgebildet ist, und eine zweite Kartuschenaufnahmevorrichtung, welche zur Aufnahme einer als Kartusche mit starrer Wandung ausgebildeten zweiten Verpackungseinheit ausgebildet ist. Entsprechend umfasst der elektrische Antrieb eine erste Austriebsstange mit einem daran angebrachten Austriebskolben zum Austreiben der feucht-reaktiven Zusammensetzung aus dem Schlauchbeutel und eine zweite Austriebsstange mit einem zum Eingriff in einen in der Kartusche mit starrer Wandung integrierten Austriebskolben für die Härter-Komponente sowie eine Antriebswelle für den dynamischen Mischer, die alle ausgangsseitig einer eingangsseitig mit dem Elektromotor verbundenen Getriebeeinheit angeordnet sind. Ein erfindungsgemäßes Applikationsgerät in dieser Ausgestaltung gewährleistet eine breite Verwendung des erwähnten neuartigen Zweikomponentenstoffs in einer besonders geeigneten Verpackungs-Konfiguration in verschiedenen Anwendungsgebieten, insbesondere auf dem Gebiet der Fahrzeugersatzverglasung.

In einer kompakten und vorteilhaft zu handhabenden Konfiguration hat das Applikationsgerät einen langgestreckt zylindrischen Grundkörper, in dem in Richtung der Längsachse hintereinandergereiht die Halterung zur Aufnahme der ersten und zweiten Verpackungseinheit, die erste und zweite Austriebsstange und die Mischer-Antriebswelle in Nebeneinander-Anordnung, die Getriebeeinheit und der Elektromotor aufgenommen sind. Speziell hat das Gerät einen in einem mittleren Bereich an den Grundkörper angesetzten, in Seitenansicht U- oder V-förmigen Handgriff, der zur Aufnahme eines Akku-Packs in einem der Schenkel des "U" oder "V" ausgebildet ist.

Ausgestaltungen des vorgeschlagenen Verfahrens ergeben sich aus der weiter oben erwähnten Spezifik der Verpackungseinheiten der feucht-reaktiven Zusammensetzung und der Härter-Komponente (Schlauchbeutel bzw. Kartusche mit starrer Wandung) und, in weiterer vorteilhaften Ausgestaltung, aus deren konstruktiver Verbindung zu einer zusammenhängenden Verpackungseinheit. Ein weiterer Verfahrensaspekt ergibt sich aus der separaten Bereitstellung des Mischers oder bevorzugt mehrerer Mischer in einer getrennten Verpackung, die dem Umstand Rechnung trägt, dass der Inhalt der Verpackungseinheit(en) üblicherweise nur mit Arbeitsunterbrechungen vollständig verbraucht wird, die ein Auswechseln des Mischers erforderlich machen.

Speziell ist vorgesehen, dass die Härter-Komponente in der zweiten Verpackungseinheit mit einem Volumen von 5% oder weniger, spezieller zwischen 1 und 3,5%, des Volumens der feucht-reaktiven Zusammensetzung in der ersten Verpackungseinheit bereitgestellt wird. Dies führt, gegenüber bisher praktizierten wesentlich höheren Härter-Anteilen, zu einer vorteilhaften Verringerung der Mischleistung, wobei die erforderliche Präzision durch eine geeignete Mischerkonstruktion gewährleistet wird.

In einer weiteren Ausgestaltung des Verfahrens ist vorgesehen, dass das Applikationsgerät mit einer Mischerdrehzahl im Bereich zwischen 50 und 100 min-1, spezieller zwischen 60 und 80 min-1, bei einer Austragsgeschwindigkeit von 1ml/s betrieben wird. Diese Drehzahlen sind im Hinblick auf den Energieverbrauch und die Standzeit des Akku-Packs durchaus praxisgerecht.

### Kurze Beschreibung der Zeichnung

Im Folgenden wird die Erfindung anhand der bevorzugten Ausführungsbeispiele mit Hilfe der Figuren näher beschrieben, wobei nur die zum Verständnis der Erfindung notwendigen Merkmale dargestellt sind. Selbstverständlich ist die Erfindung nicht auf gezeigte und beschriebene Ausführungsbeispiele beschränkt.

Es zeigen im Einzelnen:
- Fig. 1: eine schematische Darstellung eines erfindungsgemäßen Applikationsgerätes in Art einer teilweise geschnittenen Seitenansicht;
- Fig. 2: eine Seitenansicht eines weiteren Ausführungsbeispiels des Applikationsgerätes;
- Fig. 3: eine perspektivische Darstellung des Applikationsgerätes nach Fig. 2 mit teilweise entfernten Gehäuseabdeckungen;
- Fig. 4A und 4B: eine perspektivische Darstellung bzw. Vorderansicht einer beispielhaften Verpackung eines Zweikomponentenstoffs und
- Fig. 5A bis 5C: eine perspektivische Darstellung, Schnittansicht und Detaildarstellung eines Ausführungsbeispiels eines dynamischen Mischers, der mit einem Applikationsgerät nach Fig. 1 bis 3 eingesetzt wird.

### Weg zur Ausführung der Erfindung

Fig. 1 zeigt eine Seitenansicht (in schematisierter Darstellung) eines erfindungsgemäßen Applikationsgerätes 1, wobei als wesentliche Komponenten eine Dosier- und Mischvorrichtung 1A und eine zugehörige Antriebseinrichtung 1B und schließlich ein Gerätekörper 1C gesondert bezeichnet sind.

Die Dosier- und Mischvorrichtung 1A umfasst beispielhaft dargestellt zwei Kartuschenaufnahmevorrichtungen 2 und 3 unterschiedlichen Durchmessers und unterschiedlicher Länge für einen Schlauchbeutel 22.1 und eine feste Kartusche 3.1 Die größere Kartuschenaufnahmevorrichtung 2 wird mit Hilfe eines axial verschieblichen ersten Antriebskolbens ("Linearkolbens") 16 betätigt, der mit einer ersten Antriebsstange (Zahnstange) 4 verbunden ist und durch diese linear in die Kartuschenaufnahmevorrichtung 2 vorgetrieben wird. Die Kartuschenaufnahmevorrichtung 3, die einen wesentlich kleineren Durchmesser aufweist und außerdem wesentlich kürzer als die Kartuschenaufnahmevorrichtung 2 ist, wird erfindungsgemäß durch einen zweiten Antriebskolben ("Drehkolben") 11 betätigt, welcher auf der Außenseite ein Gewinde aufweist, das sich in die Innenwandung der Kartuschenaufnahmevorrichtung 3 oder einer dort eingesetzten Kartusche 23.1 einprägt und durch seine Rotation einen Vortrieb erzeugt.

Die Antriebseinheit 1B umfasst eine Getriebeeinheit 8, welche bei einer einzigen Antriebseingangsseite drei unterschiedliche Antriebsausgangsseiten aufweist. Dies sind einerseits ein Ausgang für die linear vorgeschobene Zahnstange 4, andererseits ein Ausgang für eine rotierende zweite Antriebsstange 5 und schließlich ein Ausgang für eine ebenfalls rotierende Antriebswelle 10, welche einen Rotationsmischer 17 betreibt. Die beiden Kartuschenaufnahmevorrichtungen 2 und 3 sind ausgangsseitig mit einer Kartuschenkupplung 6 verbunden, durch die auch das in den Kartuschenaufnahmevorrichtungen 2 und 3 befindliche Material von den Komponentenausgängen zum Rotationsmischer 17, der ebenfalls mit der Kartuschenkupplung 6 verbunden ist, befördert wird. Die Bauweise eines solchen Rotationsmischers ist bekannt. Er verfügt über eine vorne angebrachte Austriebsspitze, durch welche das gemischte Material letztendlich ausgetragen wird.

Die Getriebeeinheit 8 wird in der hier gezeigten Ausführungsform der Dosier- und Mischvorrichtung 1 durch einen Elektromotor 9 angetrieben. In ihr ist im übrigen ein Mikroschalter 12 vorgesehen, dessen Funktion hier nicht weiter beschrieben wird. Der Gerätekorpus 1C umfasst im wesentlichen eine Bedieneinheit 13 mit einem manuell zu betätigenden Ein-/Ausschalter 13a, eine Betriebssteuereinheit 14 und einen Akkupack 15.

In Fig. 2 und 3 ist ein Ausführungsbeispiel des erfindungsgemäßen akkubetriebenen Applikationsgerätes in einer Seitenansicht bzw. einer perspektivischen Darstellung mit teilweise abgenommenen Gehäuseteilen genauer dargestellt. Mit Fig. 1 funktionsgleiche Teile sind mit an Fig. 1 angelehnten Bezugsziffern bezeichnet und werden nachfolgend nicht nochmals genauer erläutert.

Das Applikationsgerät 21 umfasst, unter Funktionsaspekten, wiederum eine Dosier- und Mischvorrichtung 21A und eine Antriebseinrichtung 21B, die in einem im Wesentlichen lang gestreckt zylindrischen Gerätekörper (Gehäuse) 21C untergebracht sind. Die Dosier- und Mischvorrichtung 21A umfasst hier eine zusammenhängend ausgeführte Kartuschenaufnahmevorrichtung 22/23 zur Aufnahme einer ebenfalls zusammenhängenden Verpackungseinheit des Klebstoffsystems (siehe Fig. 4A und 4B), das einen Schlauchbeutel 22.1 und eine Kartusche mit starrer Wandung 23.1 umfasst. Eine Kartuschenkupplung 26 mit Bajonettverschluss-Mechanismus gibt den ohnehin zusammenhängend gelieferten Kartuschen 22.1, 23.1 zusätzlich Halt im Applikationsgerät und ermöglicht ein leichtes Entnehmen eines verbrauchten Kartuschen-Packs und Einsetzen eines neuen. Wie in Fig. 4A bis 5C deutlicher wird und weiter unten genauer beschrieben ist, ist die Dosier- und Mischvorrichtung 21A zwar im Gebrauchszustand eine Funktionskomponente des Applikationsgerätes 21, wird aber erst durch Einsetzen des Kartuschen-Packs und eines dynamischen Mischers (Rotationsmischers) 27 in das Gerätegehäuse realisiert.

Die Antriebseinrichtung 21B umfasst eine als Zahnstange ausgeführte erste Antriebsstange 24, an der ein erster Kolben 36 zum Austreiben der feucht-reaktiven Zusammensetzung aus dem Schlauchbeutel 22.1 angebracht ist. Mit Blick auf diese Funktion ist die Zahnstange 24 auch als (erste) "Austriebsstange" zu bezeichnen. An ihrem Ende ist ein Handgriff 24a zum manuellen Rückholen bei Auswechslung des Kartuschen-Packs vorgesehen. Zum Austrieb der Härter-Komponente aus der starrwandigen Kartusche 23.1 ist ein in die Kartusche integrierter (in der Figur nicht zu erkennender) zweiter Kolben vorgesehen, dessen konstruktive Ausgestaltung und Funktion im Wesentlichen derjenigen des zweiten Antriebskolbens (Drehkolbens) nach Fig. 1 entspricht und zu dessen Betätigung eine zweite Antriebs- bzw. Austriebsstange 25 vorgesehen ist. Der in die Kartusche 23.1 eingefügte zweite Kolben und das ihm zugewandte Ende der zweiten Austriebsstange 25 sind selbstfindend ausgeführt, und die zweite Austriebsstange 25 wird - anders als die Zahnstange 24 - rotierend betätigt und treibt den zugehörigen Kolben zu einer Drehbewegung an, die durch sein selbstschneidendes Gewinde in einen Vorschub umgesetzt wird. Eine weitere rotierende Antriebswelle 30 dient zum Antrieb des Rotationsmischers 27.

Eine spezielle Getriebeeinheit 28 verbindet über eine geeignete Getrieberad-Konfiguration (die nicht Gegenstand der vorliegenden Erfindung ist und daher hier nicht genauer beschrieben wird) die erste und zweite Austriebsstange 24, 25 und die Antriebswelle 30 über ein Planetengetriebe 28a mit einem Gleichstrommotor 29, der als Antriebsmaschine für alle Gerätefunktionen dient.

Zur Betätigung des Gerätes ist eine Bedieneinheit 33 mit einem zugleich der Drehzahleinstellung dienenden Ein/Ausschalter 33a vorgesehen, und zur Energieversorgung des Motors 29 dient ein Akkupack 35. Der Akkupack 35 ist in einem der beiden Schenkel eines in der Grundform eines "U" ausgeführten Handgriffs 21D untergebracht, während das Gerät am anderen Schenkel des "U" ergriffen wird und dementsprechend dort auch der Bedienschalter 33a angeordnet ist. Der Handgriff 21D ist an das übrige Gerätegehäuse 21C in dessen Mittenbereich angesetzt, so dass das Gerät gut ausbalanciert in der Hand liegt und daher ohne übermäßigen Kraftaufwand gehandhabt werden kann. Zu dieser Gewichtsverteilung trägt insbesondere auch die Unterbringung des Akkupacks im vorderen Schenkel des Handgriffs bei; zudem ist der Akkupack dort leicht entnehmbar und wiedereinsetzbar. Zum leichten Entnehmen und Wiedereinsetzen des Kartuschen-Packs ist am vorderen Ende des Gerätegehäuses ein stirnseitiges Verschlusselement 21e vorgesehen, und ein Überwurfring 21f dient zum Fixieren des Mischers 27.

Fig. 4A und 4B zeigen in einer perspektivischen Darstellung bzw. Vorderansicht den in dem Applikationsgerät 21 gemäß Fig. 2 und 3 eingesetzten Schlauchbeutel 22.1, der eine feucht-reaktive Zusammensetzung aufnimmt, und die starrwandige Kartusche 23.1, die eine Härter-Komponente aufnimmt, in einer mittels eines Verbindungsbügels 22.2 zu einer Verpackungs- und Liefereinheit 20 zusammengefügten Ausführung.

Fig. 5A bis 5C zeigen den gemäß Fig. 2 und 3 in das Applikationsgerät 21 eingesetzten Mischer 27 genauer, und zwar in einer perspektivischen Ansicht, einer perspektivischen Schnittdarstellung und einer Detailansicht. In einem aus zwei Kunststoffteilen 27.1, 27.2 zusammengefügten Kunststoffgehäuse sind einerseits eine Hauptmischkammer 27.3 mit konisch zulaufendem Austragabschnitt und andererseits zwei Komponenten-Eingänge 27.4, 27.5 für die beiden Komponenten des Zweikomponentensystems, eine erste und zweite Vormischkammer 27.6, 27.7 und ein Lagerabschnitt 27.8 eines Rotors 27.9 des Mischers ausgebildet. An das Kunststoffteil 27.2 sind Dorne 27.10 zum Öffnen der Verpackungseinheit beim Einsetzen des Mischers in das Gerät angeformt.

Der Rotor 27.9 ist, wie in Fig. 5B zu erkennen ist, innen hohl, und in ihn ist ein (beispielsweise sechseckiger, nicht gesondert bezeichneter) Eingriffsabschnitt für die Antriebswelle 30 des Applikationsgerätes (siehe Fig. 3) eingeformt. Wie in Fig. 5C am besten zu erkennen ist, sind an die Außenoberfläche des abgestuft zylindrischen Rotorkörpers 27.9a mehrere Gruppen von Rotorblättern 27.9b zum Vermischen und gleichzeitigen Fördern des Materials durch die Hauptmischkammer 27.3 angeformt, und im hinteren Bereich ist eine Drehscheibe 27.9c angeformt. Diese trennt im in das Mischergehäuse montierten Zustand des Rotors die zweite Vormischkammer von der Hauptkammer partiell ab. An die von dem Rotorabschnitt mit den Flügelelementen abgewandte Seite der Drehfläche 27.9c sind gekrümmte, annähernd radial verlaufende Fortsätze 27.9d angeformt, die als Mischelemente in der ersten Vormischkammer wirken.

Die Ausführung der Erfindung ist nicht auf diese Beispiele beschränkt, sondern ebenso in einer Vielzahl von Abwandlungen möglich, die im Umfang der beigefügten Ansprüche liegen.

## Patentansprüche

1. Applikationssystem (1, 17; 21, 27) für Zweikomponentenstoffe, umfassend eine in einer ersten Verpackungseinheit aufgenommene feucht-reaktive Zusammensetzung, eine in einer zweiten Verpackungseinheit aufgenommene Härter-Komponente und einen zum Einsetzen in ein Applikationsgerät und zum Antrieb durch dieses ausgebildeten dynamischen Mischer (17; 27), **dadurch gekennzeichnet, dass** die erste Verpackungseinheit ein Schlauchbeutel und die zweite Verpackungseinheit eine Kartusche mit starrer Wandung ist.

2. Applikationssystem nach Anspruch 1, wobei der dynamische Mischer (27) mindestens ein Anstichelement zum Öffnen der ersten und/oder zweiten Verpackungseinheit, zwei Vormischkammern (27.6, 27.7) und einen zum Bewirken eines Vorschubs in Verbindung mit dem Mischvorgang ausgebildeten Rotor (27.9) mit Rotorblättern (27.9b) aufweist.

3. Applikationssystem nach einem der vorangehenden Ansprüche, wobei die erste und zweite Verpackungseinheit fest miteinander verbunden sind.

4. Applikationssystem nach Anspruch 3, wobei mehrere Mischer (27) in einer von der Kombination aus erster und zweiter Verpackungseinheit getrennten Verpackung aufgenommen sind.

5. Verfahren zur Herstellung einer Verklebung und/oder Abdichtung aus Zweikomponentenstoffen, die eine feucht-reaktive Zusammensetzung und eine Härter-Komponente umfassen, mit den Schritten:
Bereitstellen der feucht-reaktiven Zusammensetzung in einer ersten Verpackungseinheit,
Bereitstellen der Härter-Komponente in einer zweiten Verpackungseinheit,
Bereitstellen eines dynamischen Mischers,
Einsetzen der ersten und zweiten Verpackungseinheit in ein, insbesondere akkubetriebenes, Applikationsgerät,
Einsetzen des Mischers in das Applikationsgerät in vorbestimmter Lage zur ersten und zweiten Verpackungseinheit und Öffnen der ersten und zweiten Verpackungseinheit und
Betreiben des Applikationsgerätes zum gleichzeitigen Austreiben vorbestimmter Mengenanteile der feucht-reaktiven Zusammensetzung und der Härter-Komponente unter Vermischung beider auf eine Klebe- bzw. Dichtstelle,
**dadurch gekennzeichnet, dass** als erste Verpackungseinheit ein Schlauchbeutel und als zweite Verpackungseinheit eine Kartusche mit starrer Wandung eingesetzt wird.

6. Verfahren nach Anspruch 5, wobei die erste und zweite Verpackungseinheit fest miteinander verbunden bereitgestellt werden.

7. Verfahren nach einem der Ansprüche 5 bis 6, wobei das Öffnen der Verpackungseinheiten beim Einsetzen des Mischers durch am Mischer vorgesehene Anstichelemente erfolgt.

8. Verfahren nach einem der Ansprüche 5 bis 7, wobei die Härter-Komponente in der zweiten Verpackungseinheit mit einem Volumen von 5% oder weniger, spezieller zwischen 1 und 3,5%, des Volumens der feucht-reaktiven Zusammensetzung in der ersten Verpackungseinheit bereitgestellt wird.

9. Verfahren nach einem der Ansprüche 5 bis 8, wobei das Applikationsgerät (21) mit einer Mischerdrehzahl im Bereich zwischen 50 und 100 min-1, spezieller zwischen 60 und 80 min-1, bei einer Austragsgeschwindigkeit von 1ml/s betrieben wird.

10. Akkubetriebenes Applikationsgerät mit einem Applikationssystem nach einem der Ansprüche 1 bis 4, wobei das Applikationsgerät (1; 21) aufweist:
eine Halterung (2, 3; 22, 23) zur Aufnahme der ersten und zweiten Verpackungseinheit, und
einen elektrischen Antrieb (4, 5, 8 bis 15; 24, 25, 28 bis 35) mit Akku-Stromversorgung, welcher zum koordinierten und dosierten Austreiben der feucht-härtenden Zusammensetzung aus der ersten Verpackungseinheit und
der Härter-Komponente aus der zweiten Verpackungseinheit sowie zum Antrieb eines separaten, in das Applikationsgerät (1) eingesetzten dynamischen Mischers (7; 27) ausgebildet ist.

11. Applikationsgerät nach Anspruch 10, wobei die Halterung eine erste Kartuschenaufnahmevorrichtung (2; 22), welche zur Aufnahme einer als Schlauchbeutel (2.1; 22.1) ausgebildeten ersten Verpackungseinheit ausgebildet ist, und eine zweite Kartuschenaufnahmevorrichtung (3; 23) aufweist, welche zur Aufnahme einer als Kartusche (3.1; 23.1) mit starrer Wandung ausgebildeten zweiten Verpackungseinheit ausgebildet ist, und der elektrische Antrieb eine erste Austriebsstange (4; 24) mit einem daran angebrachten Austriebskolben (16) zum Austreiben der feucht-reaktiven Zusammensetzung aus dem Schlauchbeutel und eine zweite Austriebsstange (5; 25) mit einem zum Eingriff in einen in der Kartusche mit starrer Wandung integrierten Austriebskolben für die Härter-Komponente sowie eine Antriebswelle (10; 30) für den dynamischen Mischer (17; 27) aufweist, die alle ausgangsseitig einer eingangsseitig mit dem Elektromotor (9; 29) verbundenen Getriebeeinheit (8; 28, 28a) angeordnet sind.

12. Applikationsgerät nach Anspruch 11, mit einem langgestreckt zylindrischen Gehäuse (1C; 21C), in dem in Richtung der Längsachse hintereinandergereiht die Halterung (6; 26) zur Aufnahme der ersten und zweiten Verpackungseinheit (2.1, 3.1; 22.1, 23.1), die erste und zweite Austriebsstange (4, 5; 24, 25) in Nebeneinander-Anordnung, die Getriebeeinheit (8; 28, 28a) und der Elektromotor (9; 29) aufgenommen sind.

13. Applikationsgerät nach Anspruch 12, mit einem in einem mittleren Bereich an den Grundkörper angesetzten, in Seitenansicht U- oder V-förmigen Handgriff (21D), der zur Aufnahme eines Akku-Packs (35) in einem der Schenkel des "U" oder "V" ausgebildet ist.

## Claims

1. Application system (1, 17; 21, 27) for two-component materials, comprising a moisture-reactive composition accommodated in a first packaging unit, a curing agent component accommodated in a second packaging unit, and a dynamic mixer (17; 27) designed to be inserted into an applicator and to be driven by the latter, **characterized in that** the first packaging unit is a tubular pouch and the second packaging unit is a rigid-walled cartridge.

2. Application system according to Claim 1, wherein the dynamic mixer (27) comprises at least one tapping element for opening the first and/or second packaging unit(s), two premixing chambers (27.6, 27.7), and a rotor (27.9) with rotor blades (27.9b) configured for producing an advance in connection with the mixing process.

3. Application system according to one of the previous claims, wherein the first and second packaging units are firmly connected to one another.

4. Application system according to Claim 3, wherein a plurality of mixers (27) are accommodated in a packaging separate from the combination of first and second packaging units.

5. Method for producing an adhesive bond and/or seal made of two-component materials, which comprise a moisture-reactive composition and a curing agent component, with the steps of:
providing the moisture-reactive composition in a first packaging unit,
providing the curing agent component in a second packaging unit,
providing a dynamic mixer,
inserting the first and second packaging units into an applicator, particularly a battery-operated applicator, inserting the mixer into the applicator in a predetermined position relative to the first and second packaging units and opening the first and second packaging units, and
operating the applicator for the simultaneous expulsion of predetermined amounts of substance of the moisture-reactive composition and of the curing agent component, while mixing the two, onto an adhesion or sealing site,
**characterized in that** a tubular pouch is used as first packaging unit, and a rigid-walled cartridge is used as second packaging unit.

6. Method according to Claim 5, wherein the first and second packaging units are provided in a form firmly connected to one another.

7. Method according to either of Claims 5 and 6, wherein the opening of the packaging units occurs when the mixer is inserted by means of tapping elements provided on the mixer.

8. Method according to one of Claims 5 to 7, wherein the curing agent component in the second packaging unit is provided in a volume of 5% or less, more particularly between 1 and 3.5%, of the volume of the moisture-reactive composition in the first packaging unit.

9. Method according to one of Claims 5 to 8, wherein the applicator (21) is operated with a mixer rpm value in the range between 50 and 100 min-1, more particularly between 60 and 80 min-1, at a delivery rate of 1 ml/s.

10. Battery-operated applicator having an application system according to one of Claims 1 to 4, wherein the applicator (1; 21) comprises:
a holder (2, 3; 22, 23) for accommodating the first and second packaging units, and
an electrical drive (4, 5, 8 to 15; 24, 25, 28 to 35) with battery current supply, which is designed for the coordinated and metered expulsion of the moisture-curing composition from the first packaging unit and of the curing agent component from the second packaging unit as well as for driving a separate dynamic mixer (7; 27) inserted into the applicator (1).

11. Applicator according to Claim 10, wherein the holder comprises a first cartridge accommodating device (2; 22) which is configured for receiving a first packaging unit configured as a tubular pouch (2.1; 22.1), and a second cartridge accommodating device (3; 23) which is configured for receiving a second packaging unit configured as a rigid-walled cartridge (3.1; 23.1), and the electrical drive comprises a first expulsion rod (4; 24) with an expulsion piston (16) attached thereto for expelling the moisture-reactive composition from the tubular pouch and a second expulsion rod (5; 25) with an expulsion piston integrated for engagement in the rigid-walled cartridge for the curing agent component, as well as a drive shaft (10; 30) for the dynamic mixer (17; 27), all of which are arranged on the outlet side of a transmission unit (8; 28, 28a) connected on the inlet side to the electric motor (9; 29).

12. Applicator according to Claim 11, with an elongate cylindrical housing (1C; 21C) in which the holder (6; 26) for receiving the first and second packaging units (2.1, 3.1; 22.1, 23.1), the first and second expulsion rods (4, 5; 24, 25) in an adjacent arrangement, the transmission unit (8; 28, 28a), and the electric motor (9; 29) are accommodated, arranged one after the other, in the direction of the longitudinal axis.

13. Applicator according to Claim 12, with a handle (21D) which, in side view, is U- or V-shaped, which is arranged in a central region on the base body, and which is designed for accommodating a battery pack (35) in one of the arms of the "U" or "V".

## Revendications

1. Système d'application (1, 17; 21, 27) destiné à des matières à deux composants comprenant une composition réagissant à l'humidité reçue dans une première unité d'emballage, un composant durcisseur reçu dans une deuxième unité d'emballage et un mélangeur dynamique (17; 27) conçu pour être inséré dans un dispositif d'application et pour entraîner celui-ci, **caractérisé en ce que** la première unité d'emballage est une poche tubulaire et la deuxième unité d'emballage est une cartouche à paroi rigide.

2. Système d'application selon la revendication 1, le mélangeur dynamique (27) comportant au moins un élément de perçage destiné à ouvrir la première et/ou la deuxième unité d'emballage, deux chambres de pré-mélange (27.6, 27.7) et un rotor (27.9) pourvu de pales de rotor (27.9b) et conçu pour effectuer un déplacement en avant en liaison avec le processus de mélange.

3. Système d'application selon l'une des revendications précédentes, les première et deuxième unités d'emballage étant reliées l'une à l'autre de manière fixe.

4. Système d'application selon la revendication 3, une pluralité de mélangeurs (27) étant reçus dans un emballage séparé de la combinaison de première et deuxième unités d'emballage.

5. Procédé de réalisation d'un collage et/ou d'un scellement à partir de matières à deux composants qui comprennent une composition réagissant à l'humidité et un composant durcisseur, le procédé comprenant les étapes suivantes :
fournir la composition réagissant à l'humidité dans une première unité d'emballage,
fournir le composant durcisseur dans une deuxième unité d'emballage,
fournir un mélangeur dynamique,
insérer les première et deuxième unités d'emballage dans un dispositif d'application, notamment à batterie, insérer le mélangeur dans le dispositif d'application dans une position prédéterminée dans les première et deuxième unités d'emballage et ouvrir les première et deuxième unités d'emballage et
utiliser le dispositif d'application pour chasser simultanément des fractions prédéterminées de la composition réagissant à l'humidité et du composant durcisseur pour mélanger les deux sur un site de collage ou de scellement,
**caractérisé en ce qu'**une poche tubulaire est utilisée comme première unité d'emballage et une cartouche à paroi rigide est utilisée comme deuxième unité d'emballage.

6. Procédé selon la revendication 5, les première et deuxième unités d'emballage étant fournies de manière à être liées de façon fixe.

7. Procédé selon l'une des revendications 5 à 6, l'ouverture des unités d'emballage étant effectuée par des éléments de perçage, prévus au niveau du mélangeur, lors de l'utilisation du mélangeur.

8. Procédé selon l'une des revendications 5 à 7, le composant durcisseur étant fourni dans la deuxième unité d'emballage avec un volume de 5 % ou moins, plus précisément entre 1 et 3,5 % du volume de la composition réagissant à l'humidité dans la première unité d'emballage.

9. Procédé selon l'une des revendications 5 à 8, le dispositif d'application (21) fonctionnant à une vitesse de rotation de mélangeur comprise entre 50 et 100 min-1, plus précisément entre 60 et 80 min-1, à une vitesse de sortie de 1 ml/s.

10. Dispositif d'application à batterie doté d'un système d'application selon l'une des revendications 1 à 4, le dispositif d'application (1; 21) comprenant :
un support (2, 3 ; 22, 23) destiné à recevoir les première et deuxième unités d'emballage, et
un entraînement électrique (4, 5, 8 à 15 ; 24, 25, 28 à 35) pourvu d'une alimentation par batterie, destiné à l'expulsion coordonnée et dosée de la composition durcissant à l'humidité de la première unité d'emballage et du composant durcisseur de la deuxième unité d'emballage et à l'entraînement d'un mélangeur dynamique (7 ; 27) séparé inséré dans le dispositif d'application (1).

11. Dispositif d'application selon la revendication 10, le support comportant un premier dispositif de réception de cartouche (2 ; 22) conçu pour recevoir une première unité d'emballage conçue sous la forme d'une poche tubulaire (2.1 ; 22.1) et un deuxième dispositif de réception de cartouche (3 ; 23) conçue pour recevoir une deuxième unité d'emballage conçue sous la forme d'une cartouche (3.1 ; 23.1) à paroi rigide, et l'entraînement électrique comportant une première tige d'éjection (4 ; 24) sur laquelle est monté un piston d'éjection (16) destiné à éjecter la composition réagissant à l'humidité de la poche tubulaire et une deuxième tige d'éjection (5 ; 25) dans laquelle est intégré un deuxième piston d'éjection du composant durcisseur qui est destiné à s'engager dans la cartouche à paroi rigide et un arbre d'entraînement (10 ; 30) destiné au mélangeur dynamique (17 ; 27), lesquels sont tous disposés du côté sortie d'une unité cinématique (8 ; 28, 28a) reliée au moteur électrique (9; 29) du côté entrée.

12. Dispositif d'application selon la revendication 11, comprenant un boîtier cylindrique allongé (1C ; 21C) dans lequel le support (6 ; 26) destiné à recevoir les première et deuxième unités d'emballage (2.1, 3.1 ; 22.1, 23.1), les première et deuxième tiges d'éjection (4, 5 ; 24, 25) juxtaposées, l'unité cinématique (8 ; 28, 28a) et le moteur électrique (9; 29) sont reçus en étant rangés les uns derrière les autres dans la direction de l'axe longitudinal.

13. Dispositif d'application selon la revendication 12, comprenant une poignée (21D), en forme de U ou de V dans une vue latérale, qui est placée dans une zone centrale sur le corps de base et qui est conçue pour recevoir un bloc-batterie (35) dans l'une des branches du « U » ou du « V ».
